# EUROPÄISCHE PATENTSCHRIFT

(11) **EP 0 509 961 B1**
(45) Veröffentlichungstag und Bekanntmachung des Hinweises auf die Patenterteilung: **14.12.1994**
(21) Anmeldenummer: 92810256.5
(22) Anmeldetag: 03.04.1992
(51) Int. Cl.: E06B 7/215

(54) **Dichtungsvorrichtung, insbesondere für Türflügel**
Sealing arrangement, particularly for door wings
Dispositif d'étanchéité, particulièrement pour battants de portes

(30) Priorität: 17.04.1991 CH 1153/91
(43) Veröffentlichungstag der Anmeldung: 21.10.1992
(73) Patentinhaber: Planet MJT AG, CH-8309 Nürensdorf (CH)
(72) Erfinder: Jaggi, Matthias, CH-8309 Nürensdorf (CH)
(74) Vertreter: Münch, Otto

(56) Entgegenhaltungen:
- EP-A- 0 037 131
- EP-A- 0 209 678
- GB-A- 552 870
- US-A- 4 947 584

## Beschreibung

Im US-A- 3 703 788 ist eine an der Türflügelunterkante befestigte Dichtungsvorrichtung mit einer U-förmigen Schiene und einer in der Schiene vertikal verschiebbaren Dichtleiste beschrieben. Eine gekrümmte Blattfeder ist an ihrem einen Ende an der Schiene, in ihrer Mitte an der Dichtleiste und am zweiten Ende an einem in der Schiene verschiebbar gelagerten Block befestigt. Der Block wird durch eine über die Schiene vorstehende Betätigungsstange eingedrückt, wenn die Türe ganz geschlossen wird. Durch die Kniehebelwirkung der Feder wird die Leiste nach unten gedrückt und dichtet den Türflügel gegen den Fussboden ab. Diese Dichtungsvorrichtung erfordert eine relativ grosse Bauhöhe. Für breite Türen ist sie ungeeignet, weil die Leiste nur in ihrer Mitte betätigt wird und deshalb bei nicht gleicher Reibung auf beiden Seiten zu Schräglagen neigt.

Aus dem CH-A- 465 830 ist es bekannt, die Dichtleiste über zwei Gelenkhebelgetriebe parallel zu führen. Diese Lösung eignet sich daher auch für breite Türflügel. Allerdings setzt sie voraus, dass die Schiene exakt parallel zum Fussboden in den Türflügel eingebaut wird, weil sonst die Dichtwirkung ungenügend ist. Auch diese Lösung erfordert viel Bauhöhe.

Der vorliegenden Erfindung liegt die Aufgabe zugrunde, eine Vorrichtung der eingangs genannten Art derart auszubilden, dass sie nur wenig Bauhöhe beansprucht, und dass sie auch für breite Türflügel eingesetzt werden kann. Diese Aufgabe wird durch die Merkmalskombination gemäss Anspruch 1 gelöst.

Nachfolgend wird ein Ausführungsbeispiel der Erfindung anhand der Zeichnung erläutert. Darin zeigt:
- Fig. 1a und 1b: einen vertikalen Längsschnitt durch eine erfindungsgemässe Dichtungsvorrichtung,
- Fig. 2a und 2b: Schnitte längs der Linie II-II in Fig. 1b,
- Fig. 3: einen Schnitt entsprechend Fig. 1a in der betätigten Stellung,
- Fig. 4: eine vergrösserte Darstellung eines Teils des Schnittes nach Fig. 3,
- Fig. 5: eine Stirnansicht in Richtung des Pfeils V in Fig. 4, und
- Fig. 6: eine Variante analog dem Schnitt in Fig. 4.

Die Figuren 1a und 1b und die Figuren 2a und 2b sind je Teile des gleichen Schnittes. Die in Figuren 1 bis 5 dargestellte Dichtungsvorrichtung hat eine U-förmige, nach unten offene Schiene 1 mit einem horizontalen Steg 2 und zwei vertikalen Schenkeln 3. Am Steg 2 sind zwei nach innen ragende Führungsrippen 4 angeformt. Die Schiene 1 besteht zweckmässig aus stranggepresstem Aluminium und wird üblicherweise in eine Nut in der unteren Stirnfläche eines Türflügels eingesetzt und z.B. an den beiden Stirnenden durch L-förmig abgekröpfte Bleche befestigt. Zwischen den beiden Schenkeln 3 ist eine Dichtleiste 5 in Höhenrichtung verschiebbar. Die Leiste 5 besteht aus einem nach oben offenen U-Profil 6 aus Aluminium mit ebenfalls einem horizontalen Steg 7 und zwei vertikalen Schenkeln 8. Am Uebergang zwischen Steg 7 und Schenkeln 8 hat das Profil 6 je eine Längsnut 9. In diesen Nuten 9 sind Längsstege 10 einer Gummidichtung 11 verankert. Die Dichtung 11 liegt mit freien Schenkeln 12 an den Schenkeln 3 der Schiene 1 an und ist zwischen den Nuten 9 bogenförmig ausgewölbt. In der abgesenkten Lage der Leiste 5 dichtet dieser Bogen gegen den Fussboden ab.

Die Leiste 5 wird durch zwei flach-bogenförmige Blattfedern 20, 21 nach oben vorbelastet. Die Federn 20, 21 sind an einer ersten Befestigungsstelle 22, z.B. mit einem Blindniet 23 mit Unterlagsscheibe 24, am Steg 2 der Schiene 1 befestigt. Annähernd in der Mitte sind die Federn 20, 21 an einer zweiten Befestigungsstelle 25 am Steg 7 des Profils 6 befestigt. An der Stelle 25 ist der Steg 7 in Höhenrichtung begrenzt gegenüber den Federn 20, 21 verschiebbar und durch schwache Federn 26 nach unten vorbelastet. Die Stelle 25 kann wiederum durch je einen Blindniet 27 und eine Unterlagsscheibe 28 gebildet sein. Am gegenüberliegenden Ende sind die Federn 20, 21 über eine dritte Befestigungsstelle 29 mit einer in Längsrichtung der Schiene 1 verschiebbaren Betätigungsstange 30 verbunden. Beim Ausführungsbeispiel nach Figuren 1 bis 5 ist die Stelle 29 durch einen Gewindeeingriff zwischen Federn 20, 21 und Stange 30 gebildet. Dazu haben die Federn 20, 21 am Ende eine U-förmige Abkröpfung 31 mit einer Gewindebohrung 32, in die je ein Aussengewinde 33 der Stange 30 eingeschraubt ist. Die Stange 30 ist in zwei benachbart den Stellen 29 am Steg 2 befestigten Kunststoff-Lagerböcken 34 gelagert. Mindestens die Feder 20 hat zwei Längsschlitze 35, durch welche die Stange 30 ragt. Das freie Ende 36 überragt das Stirnende 37 der Schiene 1. Zweckmässig sind die zwischen den beiden Führungsrippen 4 geführten Federn 20, 21 an den Stellen, wo sie am Steg 2 anliegen, mit Kunststoff beschichtet, z.B. mit einer selbstklebenden Kunststofffolie, damit Abrieb vermieden und die Reibung vermindert wird.

Bei der in einen Türflügel eingesetzten Vorrichtung stösst beim Schliessen des Türflügels das Ende 36 der Stange 30 am Türrahmen an und wird eingedrückt. Dadurch werden die Federn 20, 21 zwischen den Befestigungsstellen 22, 29 auf Druck belastet. Durch Kniehebelwirkung weichen dabei die Befestigungsstellen 25 nach unten aus und drücken die Leiste 5 gegen den Fussboden, so dass der Spalt zwischen Türflügelunterkante und Fussboden gegen Schall und Luftdurchtritt abgedichtet wird. Die Federn 26 ermöglichen eine gute Abdichtung auch wenn die Türflügelunterkante nicht parallel zum Fussboden ist. Das Mass der Absenkung der Leiste 5 ist einstellbar durch Drehen der Stange 30. Um zu verhindern, dass die Schenkel 12 der Gummidichtung 11 aus der Schiene 1 austreten können, ist der Hub der Befestigungsstelle 29 der Feder 20 begrenzt. Dazu hat der Steg 2 eine Einprägung 38, die einen Anschlag 39 für die Feder 20 bildet.

Die beschriebene Vorrichtung hat eine sehr geringe Bauhöhe, so dass die Nut in der unteren Stirnseite des Türflügels nur wenig tief geschnitten werden muss. Die Vorrichtung ist sehr einfach aufgebaut und lässt sich daher preiswert herstellen.

Weil die Leiste 5 von zwei Federn 20, 21 getragen ist, ist die Parallelführung gewährleistet, und die Vorrichtung kann auch an breiten Türflügeln eingesetzt werden. Für sehr breite Flügel kann es zweckmässig sein, noch eine dritte oder gar vierte Feder 20, 21 vorzusehen. Die Vorrichtung eignet sich auch zur Abdichtung von Schiebetüren oder Faltwänden.

In Fig. 6 ist eine Variante der Befestigungsstelle 29 der Feder 20 dargestellt. Hier ist das Ende 40 der Feder 20 in einen Schlitz 41 eines L-förmigen Kunststoff-Blocks 42 eingesteckt und durch eine Schnappverbindung gesichert, die aus einer Bohrung 43 im Federende 40 und einem in den Schlitz 41 ragenden Nocken 44 des Blocks 42 gebildet ist. Der andere Schenkel 45 des Blocks 42 hat eine Gewindebohrung 46, in welche das Gewinde 33 der Stange 30 eingeschraubt ist. Der Block 42 ist wiederum zwischen den Führungsrippen 4 des Steges 2 geführt.

Die Federn 26 können auch weggelassen werden, wobei eine allfällige Höhendifferenz der beiden Befestigungsstellen 25 relativ zur Schiene 1 bei abgesenkter Leiste 5 durch unterschiedliche Verbiegung der beiden Federn 20, 21 erreicht werden kann.

Statt des dargestellten Gewindeeingriffs 32, 33 können die Federn 20, 21 bzw. der Block 42 auch starr mit der Stange 30 verbunden und dafür eine Kappe auf das freie Ende 36 der Stange 30 aufgeschraubt werden.

## Patentansprüche

1. Dichtungsvorrichtung, insbesondere für Türflügel, umfassend:
- eine nach unten offene Schiene (1) mit einem U-förmigen Querschnitt gebildet aus einem horizontalen Steg (2) und zwei nach unten abstehenden Schenkeln (3);
- eine in der Schiene (1) quer zu deren Längserstreckung zwischen den Schenkeln (3) verschiebbare Dichtleiste (5);
- eine in der Schiene (1) längsverschiebbar gelagerte Betätigungsstange (30), die einseitig über ein erstes Stirnende (37) der Schiene (1) vorsteht;
- mindestens zwei als Blattfedern ausgebildete Federn (20, 21), die an ihrem vom ersten Stirnende (37) abgewandten ersten Ende an einer ersten Befestigungsstelle (22) benachbart dem Steg (2) an der Schiene (1), annähernd in ihrer Mitte an einer zweiten Befestigungsstelle (25) an der Dichtleiste (5), und an ihrem zweiten Ende an einer dritten Befestigungsstelle (29) an der Betätigungsstange (30) befestigt sind, wobei die Federn (20,21) zwischen den Befestigungsstellen (22,25,29) geneigt zur Längserstreckung der Schiene (1) verlaufen, wobei beide Federn (20,21) die Leiste (5) in ihre angehobene Stellung vorbelasten, und wobei die dem ersten Stirnende (37) benachbarte erste Feder (20) beidseits ihrer zweiten Befestigungsstelle (25) je einen Schlitz (35) aufweist, durch welchen die Betätigungsstange (30) ragt.

2. Vorrichtung nach Anspruch 1, wobei die Betätigungsstange (30) je benachbart der dritten Befestigungsstelle (29) mittels je eines an der Schiene (1) befestigten Gleitlagers (34) geführt ist.

3. Vorrichtung nach Anspruch 1 oder 2, wobei benachbart der dritten Befestigungsstelle (29) an den Federn (20, 21) ein gegen den Steg (2) der Schiene (1) anliegender Kunststoffteil (42) befestigt ist.

4. Vorrichtung nach einem der Ansprüche 1 bis 3, wobei die dritten Befestigungsstellen (29) durch je einen Gewindeeingriff gebildet sind.

5. Vorrichtung nach den Ansprüchen 3 und 4, wobei das Kunststoffteil (42) ein Innengewinde (46) aufweist, in welches ein Aussengewinde (33) der Betätigungsstange (30) eingeschraubt ist.

6. Vorrichtung nach einem der Ansprüche 1 bis 5, wobei die Federn (20,21) in ungespannter Lage bogenförmig ausgebildet sind.

7. Vorrichtung nach einem der Ansprüche 1 bis 6, wobei mindestens bei einer der Federn (20,21) benachbart ihrer dritten Befestigungsstelle (29) ein Anschlag (39) zur Begrenzung des Hubes des verschiebbaren zweiten Federendes vorhanden ist.

8. Vorrichtung nach einem der Ansprüche 1 bis 7, wobei an der zweiten Befestigungsstelle (25) die Federn (20, 21) relativ zur Dichtleiste (5) quer zur Längserstreckung der Schiene (1) begrenzt verschiebbar sind.

9. Vorrichtung nach Anspruch 8, wobei an der zweiten Befestigungsstelle (25) zweite Federn (26) die Dichtleiste (5) relativ zu den ersten Federn (20,21) nach unten vorbelasten.

10. Vorrichtung nach einem der Ansprüche 1 bis 9, wobei auf das freie Ende (36) der Betätigungsstange (30) ein Gewindeelement aufgeschraubt ist.

## Claims

1. Sealing device, in particular for door leaves, comprising:
- a rail (1) open at the bottom having a U-shaped cross-section formed from a horizontal bar (2) and two limbs (3) projecting downwards;
- a sealing strip (5) which can be displaced in the rail (1) transversely to the longitudinal extension thereof between the limbs (3);
- an actuation rod (30) mounted to be longitudinally displaceable in the rail (1) and which projects beyond a first front end (37) of the rail (1) on one side;
- at least two springs (20, 21) designed as leaf springs, which are attached at their first end facing away from the first front end (37) at a first attachment position (22) near the bar (2) on the rail (1), close to their centre at a second attachment position (25) on the sealing strip (5), and at their second end at a third attachment position (29) on the actuation rod (30), the springs (20, 21) extending between the attachment positions (22, 25, 29) at an angle to the longitudinal extension of the rail (1), both springs (20, 21) prestressing the strip (5) in its raised position, and the first spring (20) near the first front end (37) having a slot (35) on each of the two sides of its second attachment position (25), through which slot (35) the actuation rod (30) projects.

2. Device according to claim 1, the actuation rod (30) in each case near the third attachment position (29) being guided in each case by means of a sliding bearing (34) attached to the rail (1).

3. Device according to claim 1 or 2, a plastic part (42) resting against the bar (2) of the rail (1) being attached to the springs (20, 21) near the third attachment position (29).

4. Device according to one of claims 1 to 3, the third attachment positions (29) each being formed by a threaded contact.

5. Device according to claims 3 and 4, the plastic part (42) having an internal thread (46), into which an external thread (33) of the actuation rod (30) is screwed.

6. Device according to one of claims 1 to 5, the springs (20, 21) being designed to be arc-shaped in the unloaded position.

7. Device according to one of claims 1 to 6, a stop (39) being available for restricting the stroke of the displaceable second spring end at least for one of the springs (20, 21) near its third attachment position (29).

8. Device according to one of claims 1 to 7, the springs (20, 21) being displaceable to a restricted extent transversely to the longitudinal extension of the rail (1) relative to the sealing strip (5) at the second attachment position (25).

9. Device according to claim 8, two springs (26) prestressing the sealing strip (5) downwards relative to the first springs (20, 21) at the second attachment position (25).

10. Device according to one of claims 1 to 9, a threaded element being screwed onto the free end (36) of the actuation rod (30).

## Revendications

1. Dispositif d'étanchéité, en particulier pour battant de porte, comprenant :
- un rail (1), ouvert vers le bas, avec une section en forme de U, formée par une âme horizontale (2) et deux montants (3) écartés vers le bas ;
- une baguette d'étanchéité (5), mobile dans le rail (1), entre les montants (3), transversalement par rapport à son extension longitudinale ;
- une tige de manoeuvre (30), tenue dans des paliers, mobile suivant sa longueur dans le rail (1) et qui dépasse d'un côté de la première extrémité frontale (37) du rail (1) ;
- au moins deux ressorts (20, 21) conformés en ressorts à lames, qui sont fixés par leur première extrémité, tournée à l'opposé de la première extrémité frontale (37), à un premier point de fixation (22), près de l'âme (2) sur le rail (1), à peu près en son milieu à un deuxième point de fixation (25) sur la baguette d'étanchéité (5), et par leur seconde extrémité à un troisième point de fixation (29) sur la tige de manoeuvre (30), ce par quoi les ressorts (20, 21) s'étendent entre les points de fixation (22, 25, 29) en oblique par rapport à l'extension longitudinale du rail (1), ce par quoi les deux ressorts (20, 21) imposent une charge initiale à la baguette (5) dans sa position relevée, et ce par quoi le premier ressort (20), proche de la première extrémité frontale (37) présente des deux côtés de son deuxième point de fixation (25) chaque fois une fente (35), à travers laquelle passe la tige de manoeuvre (30).

2. Dispositif selon la revendication 1, où la tige de manoeuvre (30) est guidée dans un palier lisse (34) fixé sur le rail (1), à proximité du troisième point de fixation (29).

3. Dispositif selon la revendication 1 ou 2, où une pièce en matière synthétique (42) est fixée sur les ressorts (20, 21), à proximité du troisième point de fixation (29), en venant au contact contre l'âme (2) du rail (1).

4. Dispositif selon l'une des revendications 1 à 3, où les troisièmes points de fixation (29) sont formés chaque fois par un filetage en prise.

5. Dispositif selon les revendications 3 et 4, où la pièce en matière synthétique (42) présente un filetage intérieur (46), dans lequel un filetage extérieur (33) de la tige de manoeuvre (30) est engagé par vissage.

6. Dispositif selon l'une des revendications 1 à 5, où les ressorts (20, 21) sont conçus en forme d'arc, dans la position non tendue.

7. Dispositif selon l'une des revendications 1 à 6, où au moins sur un des ressorts (20, 21), à proximité de son troisième point de fixation (29) se trouve une butée (39) pour la limitation de la course de la seconde extrémité mobile du ressort.

8. Dispositif selon l'une des revendications 1 à 7, où les ressorts (20, 21) sont mobiles avec une limitation au deuxième point de fixation (25), par rapport à la baguette d'étanchéité (5) et transversalement par rapport à l'extension longitudinale du rail (1).

9. Dispositif selon la revendication 8, où au deuxième point de fixation (25), le second ressort (26) impose une charge initiale, vers le bas, à la baguette d'étanchéité (5) par rapport aux premiers ressorts (20, 21).

10. Disposition selon l'une des revendications 1 à 9, où un élément fileté est vissé sur l'extrémité libre (36) de la tige de manoeuvre (30).
